# FASCICULE DE BREVET EUROPEEN

(11) **EP 1 905 123 B1**
(45) Date de publication et mention de la délivrance du brevet: **06.01.2010**
(21) Numéro de dépôt: 06778829.9
(22) Date de dépôt: 07.07.2006
(51) Int. Cl.: H01Q 1/24, H01Q 1/42, H01Q 1/12, H01Q 3/02

(54) **ANTENNE RELAIS SUPPORTÉE PAR SON RADOME**
SELBSTUNTERSTÜTZENDE RELAISANTENNE
SELF-SUPPORTING RELAY ANTENNA

(30) Priorité: 18.07.2005 FR 0552223
(43) Date de publication de la demande: 02.04.2008
(73) Titulaire: ITAS ITAS International Telecommunications and Services, 28260 Anet (FR)
(72) Inventeur: BASTARD, Gilles, F-92210 Saint-Cloud (FR)
(74) Mandataire: Novagraaf IP
(86) Numéro de dépôt international: PCT/FR2006/001656
(87) Numéro de publication internationale: WO 2007/010112

(56) Documents cités:
- EP-A- 1 239 540
- WO-A-98/53522
- US-A- 5 349 362
- US-A- 5 963 178

## Description

L'invention concerne une antenne-relais de réseau de télécommunication.

Dans l'art antérieur, il est connu des antennes-relais composées d'un élément rayonnant émetteur/récepteur protégé, notamment vis-à-vis des agents atmosphériques, par un radome. Lors de leur installation, les antennes sont disposées sur un mât support afin d'augmenter leur couverture. Pour des raisons de sécurité lors des interventions de maintenance, des échelles sont fixées sur le mât. En outre, le mât possède des bracons de renfort afin de supporter le poids d'un opérateur.

Par conséquent, l'aspect des installations de l'art antérieur est inesthétique en raison de la structure métallique apparente. Afin de réduire l'impact visuel de ces installations, des camouflages de différentes formes ont été proposés.

Cependant, la fabrication et l'installation de ce type d'installation comportant une antenne, un mât et un dispositif de camouflage sont longues et coûteuses en raison du grand nombre de composants utilisés. De plus, le poids de l'installation ainsi réalisée est important.

Le document US 5,963,178 décrit un système d'antenne comprenant un mât supportant des antennes auquel est adjoint un radôme de protection amovible par un système de câbles permettant à un technicien d'abaisser/remonter le radôme sans effort afin d'accéder à l'antenne.

L'invention vise à remédier à ces problèmes en proposant une antenne-relais de réseau de télécommunication qui soit simple, légère, rapide à installer, nécessite un nombre restreint d'éléments et s'intègre parfaitement à l'environnement.

A cet effet, et selon un premier aspect, l'invention propose une antenne-relais de réseau de télécommunication comprenant :
- au moins un élément rayonnant émetteur et/ou récepteur,
- un radome transparent aux ondes électromagnétiques et recouvrant l'élément rayonnant émetteur et/ou récepteur de façon à le protéger.

L'élément rayonnant est supporté par le radome et ledit radome possède des moyens d'ancrage permettant la fixation de l'antenne au sol.

L'antenne est simple et rapide à installer car le radome qui est surdimensionné remplace le mât en supportant l'élément rayonnant et en permettant la fixation de l'antenne. On peut ainsi parler d'antenne autoportante.

De plus, le radome possède une bonne résistance à l'environnement extérieur et permet d'améliorer la durée de vie de l'élément rayonnant. Ainsi, les opérations de maintenance sont limitées. En outre, le radôme possède un trou d'inspection accessible à hauteur d'homme qui permet les opérations de maintenance.

Enfin, l'antenne ne nécessite pas de dispositif de camouflage supplémentaire car le radome permet de camoufler l'élément rayonnant. En effet, le radome peut posséder, selon les différents modes de réalisation de l'invention, une forme de cheminée carrée ou ronde, de pinacle, d'arbuste ou de plante.

D'autres objets et avantages de l'invention apparaîtront au cours de la description qui suit, faite en référence aux dessins annexés, dans lesquels :
- la figure 1 représente une vue schématique en coupe d'un côté de l'antenne selon un mode de réalisation de l'invention ;
- la figure 2 représente une vue schématique en coupe du dessus de la figure 1;
- la figure 3 représente une vue schématique en coupe, de face, de l'antenne ;
- la figure 4 représente une vue schématique en coupe du dessus de la figure 3 ;
- la figure 5 représente un piètement du radome selon l'invention ;
- la figure 6 représente une interface de fixation de l'antenne ;
- la figure 7 représente un trou d'inspection du radôme; et
- la figure 8 représente une vue schématique en coupe, de face, d'une antenne selon un autre mode de réalisation de l'invention.

Tel qu'il est représenté sur la figure 1, l'antenne 1 comprend un élément rayonnant émetteur et/ou récepteur 2 et un radome 3. Le radome 3 est transparent aux ondes électromagnétiques et permet de protéger l'élément rayonnant 2, notamment contre les agents atmosphériques.

Dans un mode de réalisation préféré, le radome 3 est réalisé en polyester stratifié. L'élément rayonnant 2 est réalisé en laiton et des réflecteurs en aluminium permettent d'orienter le faisceau de rayonnement.

Le radome 3 possède des moyens d'ancrage permettant la fixation de l'antenne 1 au sol. Les moyens d'ancrage sont composés d'un piètement 15 et d'organes de fixation (non représentés). Le piètement 15 est disposé sur l'extrémité inférieure du radome 3 et possède des orifices 18 dans les quels les organes de fixation sont destinés à être introduit. Les orifices 18 sont espacés régulièrement sur le piètement d'un angle θ.

Les moyens d'ancrage sont destinés à être fixés à une interface de fixation 16 représentée sur la figure 6. L'interface de fixation 16 possède quatre trous 17a, 17b, 17c, 17d formant un carré. Avantageusement, l'interface de fixation 17 est préalablement fixée sur un plot métallique non représenté.

Pour fixer le radome 3, on oriente la direction de l'élément émetteur et/ou récepteur puis on fait correspondre quatre orifices 18 du piètement 15 avec les quatre trous 17a, 17b, 17c, 17d de l'organe de fixation. Les organes de fixation, des boulons par exemple, sont alors mis en place dans les trous 17a, 17b, 17c, 17d de l'organe de fixation et dans les orifices 18. Ainsi, il est possible d'effectuer un préréglage de la direction d'émission et/ou réception avec une erreur inférieure à θ.

L'élément rayonnant 2 est supporté par le radome 3. A cet effet, une platine 4 est solidaire de l'extrémité inférieure de l'élément rayonnant 2. Dans le mode de réalisation représenté, la platine 4 est solidarisée à l'élément rayonnant 2 au moyen d'une équerre de fixation 5. L'équerre de fixation 5 est fixée d'une part à l'élément rayonnant 2 et d'autre part à la platine 4. Un anneau 6 est solidaire du radome 3. L'anneau 6 supporte la platine 4 et permet par conséquent de supporter l'élément rayonnant 2.

En outre, l'élément rayonnant 2 est solidaire d'un élément de centrage. Dans le mode de réalisation représenté, l'élément de centrage est un cône de centrage 7. Le cône de centrage 7 est solidarisé à l'élément rayonnant 2 au moyen d'une équerre de fixation 8. L'équerre de fixation 8 est fixée d'une part sur l'élément rayonnant 2 et d'autre part sur le cône de centrage 7. Le radome 3 possède une cavité 9 disposée sur son extrémité supérieure dont la forme est sensiblement complémentaire au cône de centrage 7. Le cône de centrage 7 coopère avec la cavité 9 de façon à centrer l'élément rayonnant 2 dans le radome 3.

Notons que l'élément de centrage peut être de forme différente et peut notamment être de forme sphérique.

L'élément rayonnant 2 est monté mobile en rotation par rapport au radome 3. Ainsi, la direction d'émission et/ou réception de l'élément émetteur et/ou récepteur 2 est réglable.

A cet effet, le radôme 3 possède un orifice de réglage 10 permettant l'introduction d'une barre de réglage 11. La barre de réglage 11 est solidarisable à l'élément rayonnant 2. Dans un mode de réalisation de l'invention, l'équerre de fixation 5 possède un orifice dans lequel la barre de réglage 11 peut être introduit. Ainsi, la barre de réglage 11 peut commander la rotation de l'élément rayonnant 2 de manière à régler la direction d'émission et/ou réception.

Dans un mode de réalisation de l'invention, la barre de réglage permet de faire tourner l'élément rayonnant 2 de θ/2 dans les deux sens.

Notons que, avantageusement, une visée peut être installée sur la barre de réglage 11.

Lorsque la direction de l'élément rayonnant 2 est réglée, l'élément émetteur et/ou récepteur 2 peut être immobilisé au moyen d'un dispositif de blocage. Dans un mode de réalisation préféré, le dispositif de blocage se compose d'un boulon de verrouillage 12 permettant de solidariser la platine 4 à l'anneau 6. A cet effet, la platine 4 et l'anneau 6 possèdent des orifices (non représentés) permettant le passage du boulon 12.

Comme illustré sur les figures 1 et 7, le radome 3 possède un trou d'inspection 13. Le trou d'inspection 13 permet d'accéder aux connecteurs de l'élément rayonnant 2, au boulon de verrouillage 12 et permet le passage des câbles d'alimentation.

Le radome 2 possède un espace intérieur inférieur 14 permettant d'installer des équipements supplémentaires tels que des amplis ou des filtres.

De préférence, la forme et l'aspect extérieur du radome 2 sont adaptés à l'environnement extérieur.

Dans le mode de réalisation représenté sur les figures 1 et 3, le radome 3 simule une cheminée et l'extérieur du radome 3 présente un aspect de crépis.

Dans le mode de réalisation représentée sur la figure 8, le radome 3 est cylindrique. L'extérieur du radome 3 peut présenter un aspect de feuillage de manière à ce que le radome 3 simule un arbuste.

Notons que, selon les différents modes de réalisation de l'invention, le radome 3 peut posséder une forme de cheminée carrée ou ronde, d'un pinacle, d'un arbuste ou d'une plante.

De préférence, la hauteur du radome 3 est supérieure à 3 mètres. Dans le premier mode de réalisation représenté sur les figures 1 et 3, la hauteur du radôme 3 est de 3820 mm et les dimensions de sa section sont de 350 mm par 350 mm. Dans le second mode de réalisation, la hauteur du radome est de 3820 mm et son diamètre est de 350 mm.

## Revendications

1. Antenne relais (1) de réseau de télécommunication comprenant :
- au moins un élément rayonnant émetteur et/ou récepteur (2),
- un radome (3) transparent aux ondes électromagnétiques recouvrant l'élément rayonnant émetteur et/ou récepteur (2) de façon à le protéger, ladite antenne étant **caractérisée en ce que** l'élément rayonnant émetteur et/ou récepteur (2) est supporté par le radome (3), ledit radome (3) possédant des moyens d'ancrage permettant la fixation de l'antenne (1) au sol.

2. Antenne relais (1) de réseau de télécommunication selon la revendication 1, **caractérisée en ce que** la direction d'émission et/ou réception de l'élément rayonnant émetteur et/ou récepteur (2) est réglable, l'élément rayonnant émetteur et/ou récepteur (2) étant monté mobile en rotation par rapport au radome (3) lors du réglage de la direction d'émission et/ou réception et l'antenne (1) comportant en outre un dispositif de blocage permettant d'immobiliser l'élément rayonnant émetteur et/ou récepteur (2) lorsque la direction d'émission et/ou réception est réglée.

3. Antenne relais (1) de réseau de télécommunication selon la revendication 2, **caractérisée en ce que** le radôme (3) possède un orifice de réglage (10) permettant le passage d'une barre de réglage (11) solidarisable à l'élément rayonnant émetteur et/ou récepteur (2), ladite barre de réglage (11) permettant de commander la rotation de l'élément rayonnant émetteur et/ou récepteur (2) afin de régler la direction d'émission et/ou réception.

4. Antenne relais (1) de réseau de télécommunication cellulaire selon l'une des revendications 2 ou 3, **caractérisée en ce qu'**elle comporte une platine (4) solidaire de la base de l'élément rayonnant émetteur et/ou récepteur (2), ladite platine (4) étant supportée par un anneau (6) solidaire du radome (3).

5. Antenne relais (1) de réseau de télécommunication selon la revendication 4, **caractérisée en ce que** le dispositif de blocage est composé d'un boulon de verrouillage (12) permettant de solidariser la platine (4) à l'anneau (6).

6. Antenne relais (1) de réseau de télécommunication selon la revendication 2 à 5, **caractérisée en ce qu'**elle comporte un cône de centrage (7) solidaire de l'élément rayonnant émetteur et/ou récepteur (2), ledit cône de centrage (7) coopérant avec une cavité (9) du radome (3) disposée sur l'extrémité supérieure dudit radome (3) et de forme complémentaire audit cône de centrage (7).

7. Antenne relais (1) de réseau de télécommunication selon l'une des revendications 1 à 6, **caractérisée en ce que** les moyens d'ancrage du radome (3) sont composés :
- d'un piètement (15) disposé sur l'extrémité inférieure du radome (3), et possédant des orifices (18) espacés régulièrement sur le piètement (15) ; et
- d'organes de fixation destinés à être introduit dans lesdits orifices (18).

8. Antenne relais (1) de réseau de télécommunication selon la revendication 7, **caractérisée en ce que** les moyens d'ancrage sont destinés à être fixés à une interface de fixation (16) comprenant quatre trous (17a, 17b, 17c, 17d) formant un carré, quatre orifices (18) du piètement étant destiné à correspondre avec lesdits quatre trous (17a, 17b, 17c, 17d) et les organes de fixation étant destinés à être introduit dans lesdits trous (17a, 17b, 17c, 17d) et dans lesdits quatre orifices (18).

9. Antenne relais (1) de réseau de télécommunication selon l'une des revendications 1 à 8, **caractérisée en ce que** le radome (3) possède un trou d'inspection (13) permettant d'accéder aux connecteurs de l'élément rayonnant émetteur et/ou récepteur (2), au boulon de verrouillage (12) et permet le passage des câbles d'alimentation.

10. Antenne relais (1) de réseau de télécommunication selon l'une des revendications 1 à 9, **caractérisée en ce que** le radome (3) possède une forme de cheminée carrée ou ronde, de pinacle, d'arbuste ou de plante.

11. Antenne relais (1) de réseau de télécommunication selon l'une quelconque des revendications 1 à 10, **caractérisé en ce que** la hauteur du radôme (3) est supérieure à 3 mètres.

## Claims

1. A telecommunication network relay antenna (1) including:
- at least one emitting and/or receiving radiating element (2),
- an electromagnetic wave transparent radome (3) covering the emitting and/or receiving radiating element (2) so as to protect the same,
said antenna being **characterised in that** the emitting and/or receiving radiating element (2) is supported by the radome (3), said radome (3) having anchoring means making it possible to fix the antenna (1) in the ground.

2. A telecommunication network relay antenna (1) according to claim 1, **characterised in that** the direction of emission and/or reception of the emitting and/or receiving radiating element (2) can be adjusted, said emitting and/or receiving radiating element (2) being mounted to move in rotation with respect to the radome (3) upon the adjustment of the direction of emission and/or reception, and with the antenna (1) further including a locking device making it possible to block the emitting and/or receiving radiating element (2) when the direction of emission and/or reception is adjusted.

3. A telecommunication network relay antenna (1) according to claim 2, **characterised in that** the radome (3) has an adjustment hole (10) enabling the passage of an adjustment bar (11) which can be made integral with the emitting and/or receiving radiating element (2), with said adjustment bar (11) enabling to control the rotation of the emitting and/or receiving radiating element (2) so as to adjust the direction of emission and/or reception.

4. A cellular telecommunication network relay antenna (1) according to one of claims 2 or 3, **characterised in that** it includes a bracket (4) integral with the base of the emitting and/or receiving radiating element (2), said bracket (4) being supported by a ring (6) integral with the radome (3).

5. A telecommunication network relay antenna (1) according to claim 4, **characterised in that** the locking device is composed of a locking nut (12) enabling to make the bracket (4) and the ring (6) integral with each other.

6. A telecommunication network relay antenna (1) according to claim 2 to 5, **characterised in that** it includes a centring cone (7) integral with the emitting and/receiving radiating element (2), said centring cone (7) cooperating with a cavity (9) of the radome (3) positioned on the upper end of said radome (3) and having a shape matching that of the centring cone (7).

7. A telecommunication network relay antenna (1) according to one of claims 1 to 6, **characterised in that** the radome (3) anchoring means are composed of:
- a leg assembly (15) positioned on the lower end of the radome (3), and having ports (18) regularly spaced on the leg assembly (15); and
- fixing members intended to be introduced into said ports (18).

8. A telecommunication network relay antenna (1) according to claim 7, **characterised in that** the anchorage means are intended to be fixed to a fixing interface (16) including four holes (17a, 17b, 17c, 17d) forming a square, four ports (18) of the leg assembly being intended to match said four holes (17a, 17b, 17c, 17d) and the fixing members being intended to be introduced into said holes (17a, 17b, 17c, 17d) and into said four ports (18).

9. A telecommunication network relay antenna (1) according to one of claims 1 to 8, **characterised in that** the radome (3) has an inspection hole (13) enabling to access the emitting and/or receiving radiating element (2) connectors, the locking nut (12) and enables the passage of power supply cables.

10. A telecommunication network relay antenna (1) according to one of claims 1 to 9, **characterised in that** the radome (3) has the shape of a square or round stack, of a pinnacle, a shrub or a plant.

11. A telecommunication network relay antenna (1) according to any one of claims 1 to 10, **characterised in that** the height of the radome (3) is above 3 metres.

## Patentansprüche

1. Relaisantenne (1) für ein Telekommunikationsnetz, umfassend:
- wenigstens ein abstrahlendes Sender- und / oder Empfängerelement (2),
- ein für elektromagnetische Strahlen transparentes Radom (3), das das abstrahlende Sender- und / oder Empfängerelement (2) derart abdeckt, dass es geschützt wird, wobei die genannte Antenne **dadurch gekennzeichnet ist, dass** das abstrahlende Sender- und / oder Empfängerelement (2) durch das Radom (3) gestützt wird, wobei das genannte Radom (3) Verankerungsmittel besitzt, die die Befestigung der Antenne (1) am Boden erlauben.

2. Relaisantenne (1) für ein Telekommunikationsnetz gemäß Anspruch 1, **dadurch gekennzeichnet, dass** die Sender- und / oder Empfängerrichtung des abstrahlenden Sender- und / oder Empfängergeräts (2) einstellbar ist, wobei das abstrahlende Sender- und / oder Empfängergerät (2) in Rotation mobil im Verhältnis zum Radom (3) bei der Einstellung der Sender- und / oder Empfängerrichtung angebracht ist und die Antenne (1) darüber hinaus eine Feststellvorrichtung umfasst, die die Immobilisierung des abstrahlenden Sender- und / oder Empfängerelements (2) erlaubt, wenn die Sender- und / oder Empfängerrichtung eingestellt ist.

3. Relaisantenne (1) für ein Telekommunikationsnetz gemäß Anspruch 2, **dadurch gekennzeichnet, dass** das Radom (3) eine Einstellöffnung (10) besitzt, die den Durchgang einer Einstellleiste (11) erlaubt, die an dem abstrahlenden Sender- und / oder Empfängerelement (2) fest befestigbar ist, wobei die genannte Einstellleiste (11) die Steuerung der Rotation des abstrahlenden Sender- und / oder Empfängerelements (2) erlaubt, um die Sender- und / oder Empfängerrichtung einzustellen.

4. Relaisantenne (1) für ein Mobiltelekommunikationsnetz gemäß Anspruch 2 oder 3, **dadurch gekennzeichnet, dass** es eine fest befestigte Platine der Basis des abstrahlenden Sender- und / oder Empfängerelements (2) umfasst, wobei die genannte Platine (4) durch einen fest mit dem Radom (3) befestigten Ring (6) gestützt wird.

5. Relaisantenne (1) für ein Telekommunikationsnetz gemäß Anspruch 4, **dadurch gekennzeichnet, dass** die Feststellvorrichtung aus einem Verriegelungsbolzen (12) gebildet wird, der die feste Befestigung der Platine (4) mit dem Ring (6) erlaubt.

6. Relaisantenne (1) für ein Telekommunikationsnetz gemäß Anspruch 2 bis 5, **dadurch gekennzeichnet, dass** sie einen Zentrierungskonus (7) umfasst, der fest mit dem abstrahlenden Sender- und / oder Empfängerelement (2) verbunden ist, wobei der genannte Zentrierungskonus (7) mit einer Ausnehmung des Radoms (3) zusammenwirkt, die auf dem oberen Ende des genannten Radoms (3) angeordnet ist und eine komplementäre Form zum Zentrierungskonus (7) aufweist.

7. Relaisantenne (1) für ein Telekommunikationsnetz gemäß Anspruch 1 bis 6, **dadurch gekennzeichnet, dass** die Verankerungsmittel des Radoms (3) gebildet werden aus:
- einem Gestell (15), das auf dem unteren Ende des Radoms (3) angeordnet ist und Öffnungen (18) besitzt, die regelmäßig auf dem Gestell (15) angeordnet sind; und
- Befestigungsorganen, die zum Einführen in die genannten Öffnungen (18) bestimmt sind.

8. Relaisantenne (1) für ein Telekommunikationsnetz gemäß Anspruch 7, **dadurch gekennzeichnet, dass** die Verankerungsmittel dazu bestimmt sind, an einer Befestigungsschnittstelle (16) befestigt zu werden, die vier Löcher (17a, 17b, 17c, 17s) umfasst, welche ein Quadrat bilden, wobei vier Öffnungen (18) des Gestells dazu bestimmt sind, mit den genannten vier Löchern (17a, 17b, 17c, 17d) zu korrespondieren, und die Befestigungsorgane dazu bestimmt sind, in die genannten Löcher (17a, 17b, 17c, 17d) und in die genannten vier Öffnungen (18) eingeführt zu werden.

9. Relaisantenne (1) für ein Telekommunikationsnetz gemäß Anspruch 1 bis 8, **dadurch gekennzeichnet, dass** das Radom (3) ein Inspektionsloch (13) besitzt, das den Zugang zu den Anschlüssen des abstrahlenden Sender- und / oder Empfängerelements (2), zum Verriegelungsbolzen (12) erlaubt und den Durchgang der Versorgungskabel erlaubt.

10. Relaisantenne (1) für ein Telekommunikationsnetz gemäß Anspruch 1 bis 9, **dadurch gekennzeichnet, dass** das Radom (3) eine quadratische oder runde Kamin-, Spitzturm,- Busch- oder Pflanzenform besitzt.

11. Relaisantenne (1) für ein Telekommunikationsnetz gemäß Anspruch 1 bis 10, **dadurch gekennzeichnet, dass** die Höhe des Radoms (3) 3 Meter übersteigt.
